# EUROPÄISCHE PATENTSCHRIFT

(11) **EP 0 819 803 B1**
(45) Veröffentlichungstag und Bekanntmachung des Hinweises auf die Patenterteilung: **07.05.2003**
(21) Anmeldenummer: 97111411.1
(22) Anmeldetag: 05.07.1997
(51) Int. Cl.: E04D 13/16, E04D 12/00

(54) **Dachhinterlüftung**
Roof ventilation
Ventilation de toiture

(30) Priorität: 17.07.1996 DE 19628817
(43) Veröffentlichungstag der Anmeldung: 21.01.1998
(73) Patentinhaber: BWK Dachzubehör GmbH, 74549 Wolpertshausen (DE)
(72) Erfinder: Durst, Franz, 91094 Langensendelbach (DE)
(74) Vertreter: Geitz, Holger

(56) Entgegenhaltungen:
- CH-A- 645 693
- DE-A- 3 318 380
- DE-U- 29 511 308
- FR-A- 2 597 908

## Beschreibung

Die Erfindung betrifft eine Dachhinterlüftung mit einer Unterspannbahn, die auf einer als Wärmeisolierung dienenden Dämmschicht aufliegend zwischen dieser und einer äußeren Dachhaut, etwa einer Dachziegeleindeckung, unter Ausbildung eines sich zwischen der Dachhaut und der Unterspannbahn erstreckenden äußeren Dachkanals angeordnet ist.

Die Auslegung von Dachkonstruktionen mit Hinterlüftungskanälen stellt heute eine gängige Maßnahme zur Vermeidung von Schäden dar, die ansonsten durch eine Nichtabtrocknung von eindringender Feuchtigkeit bzw. von Schwitzwasser entstehen können. Üblicherweise erstreckt sich bei Schrägdächern zwischen der äußeren Dachhaut, bei der es sich häufig um eine Dachziegeleindeckung handelt, und der Unterspannbahn ein äußerer Entlüftungskanal, der von der Traufe bis zum First führt und die Dachhinterlüftung ermöglicht.

In der Regel erstreckt sich parallel dazu ein zweiter innerer Kanal zwischen der Unterspannbahn und der Wärmeisolierung. Die Trockenhaltung des Isolationsmaterials erfolgt durch Konvektion, d.h. dadurch, daß der genannte innere Dachkanal von Luft durchströmt und eventuell vorhandene Feuchtigkeit mitgeführt wird.

Einer derartigen Dachentlüftung kommt im Interesse einer dauerhaften Trockenhaltung der die Dachisolierung bildenden Dämmstoffe, bei denen es sich um mineralische oder synthetische Fasern, Schaumstoff oder dergleichen handeln kann, zentrale Bedeutung zu. Wenn dies bei der Planung und Ausführung von Dächern nicht hinlänglich beachtet wird, resultiert daraus häufig eine Durchfeuchtung der Wärmedämmung mit der Ausbildung von Schimmelpilzen bis hin zur Verrottung des Dämmaterials.

Im Hinblick auf diffusionsoffene Unterspannbahnen sieht die geltende Wärmeschutzverordnung das direkte Anliegen der Unterspannbahn an der Wärmeisolierung vor. Eine derartige Unterspannbahn ist in der DE 35 38 597 C2 beschrieben. Bei einer solchen Unterspannbahn erfolgt die Belüftung der Wärmeisolierung zur Unterspannbahn und durch diese hindurch.

Untersuchungen haben jedoch gezeigt, daß es bei der Verlegung diffusionsoffener Unterspannbahnen direkt auf der Dachisolierung zu unerwünschter Tauswasserbildung in der Isolierung kommen kann (F. Durst, O. Lauer: Dachhinterlüftung: Notwendigkeit oder Übel? - Veröffentlichung des Lehrstuhls für Strömungsmechanik der Friedrich-Alexander-Universität Erlangen-Nürnberg).

Aus der DE-A-33 18 380 und der CH-A-645 693 sind auch schon Dachhinterlüftungen vorbekannt, bei denen sich zwischen einer Unterspannbahn und einer Wärmedämmschicht von der Traufkante eines Daches bis zu dessen First erstreckende Kanäle vorgesehen sind. Bei der Dachhinterlüftung nach der DE-A-33 18 380 bildet eine zwischen der Wärmedämmschicht, die zusammendrückbar ist, und der Unterspannbahn angeordnete Wellbahn die Kanäle und bei der Dachhinterlüftung nach der CH-A-645 693 ist die Wärmedämmschicht auf der zur Unterspannbahn hinweisenden Seite mit von einander beabstandet vorstehenden Erhebungen versehen, zwischen denen sich in Firstrichtung verlaufende Lüftungskanäle erstrecken.

Unbefriedigend bei diesem Stande der Technik ist, daß es zur Ausbildung von Lüftungskanälen eines besonderen Bauelements in Form einer zwischen der Wärmedämmschicht und der Unterspannbahn einlegbaren Wellbahn bedarf (DE-A-33 18 380) oder aber es muß eine auf der zur Unterspannbahn hinweisenden Seite besonders gestaltete Wärmedämmschicht eingesetzt werden (CH-A-645 693).

Durch die Erfindung soll demgegenüber eine vereinfachte Dachhinterlüftung geschaffen werden, die sich des konvektiven Hinterlüftungsprinzips bedient und bei direkter Verlegung der Unterspannbahn auf der Wärmeisolierung im Aufbau einfacher ist, als die vorbekannten Dachhinterlüftungen.

Gelöst ist diese Erfindungsaufgabe dadurch, daß bei einer Dachhinterlüftung nach dem Oberbegriff des Patentanspruchs 1 die Unterspannbahn auf ihrer der Wärmeisolierung zugewandten Seite unter Aussparung von die ganze Unterspannbahn durchziehenden, sich zwischen Traufkante und Dachfirst erstreckenden Kanälen mit Distanzmitteln ausgerüstet ist, die einstückig mit der Unterspannbahn ausgebildet sind.

Bei der Erfindung ist die Unterspannbahn selbst mit Mitteln ausgerüstet, die beim Auflegen auf eine Wärmedämmschicht Lüftungskanäle bilden, die das Abführen von Feuchtigkeit aus der Wärmedämmschicht ermöglichen.

Die Distanzmittel können eine Oberflächenstruktur nach der Art eines Wellblechs aufweisen, deren Erhebungen und Vertiefungen zwischen der Traufkante und dem Dachfirst verlaufende Kanäle bilden.

Die Distanzmittel können aber auch aus zueinander beabstandeten Rippen bestehen, die in jeweils gleicher Höhe unterseitig von der Unterspannbahn vorstehen und sich unter Ausbildung von Kanälen zwischen der Traufkante und dem Dachfirst erstrecken.

Zweckmäßigerweise verlaufen die von den Distanzmitteln gebildeten Kanäle rechtwinklig zur Firstlinie. Sie können aber auch unter von 90° verschiedenen Winkeln schräg zur Firstlinie verlaufen.

Schließlich können die Distanzmittel auch aus zueinander beabstandeten noppenartigen Erhebungen bestehen, die beabstandet voneinander in jeweils gleicher Höhe unterseitig von der Unterspannbahn vorstehen, wobei im verlegten Zustand die Zwischenräume zwischen den voneinander beabstandeten Noppen unabhängig von der Verlegerichtung der Unterspannbahn Strömungskanäle bilden.

Die Distanzmittel sind einstückig mit der Unterspannbahn ausgebildet und können unmittelbar aus dieser herausgeformt sein, etwa in Gestalt von Ausprägungen, oder indem die Unterspannbahn insgesamt wellblechartig ausgebildet ist.

Im Rahmen der Erfindung kann die Unterspannbahn lose auf der Wärmedämmschicht aufliegend oder auch mit dieser verbunden verlegt sein.

Eine andere Lösung der Erfindungsaufgabe sieht vor, daß bei der Dachhinterlüftung nach dem Oberbegriff des Patentanspruchs 9 die Unterspannbahn auf ihrer der Wärmeisolierung zugewandten Seite mit einer porenoffenen Struktur aus Schaumstoff, Draht- oder Kunststoffgeflecht versehen ist. Eine derartige Struktur stellt geeignete Hinterlüftungskanäle bereit, die sich zwischen der Wärmedämmung und einer den oberen Abschluß der Unterspannbahn bildenden Folie erstrecken.

Wenn bei der zuletzt beschriebenen Aufgabenlösung die porenoffene Struktur aus Draht- oder Kunststoffgeflecht besteht, hat sich auch als vorteilhaft erwiesen, die Struktur auf ihrer der Wärmeisolierung zugewandten Seite mit einer Kaschierung aus einer perforierten Folie oder einem luftdurchlässigem Vlies auszurüsten. Eine derartige Kaschierung verhindert, daß beim Verlegen der Unterspannbahn unmittelbar auf der Wärmeisolierung sich das Draht- oder Kunststoffgeflecht mit mineralischen oder synthetischen Fasern der Dämmaterialien verhakt. Gleichwohl kann anfallender Wasserdampf durch die Kaschierung hindurchtreten und in dem sich daran anschließenden Kanal konvektiv abgeführt werden.

Anhand der beigefügten Zeichnungen sollen nachstehend einige Ausführungsbeispiele einer erfindungsgemäßen Unterspannbahn sowie eine Dachhinterlüftung mit in der Wärmeisolation verlaufenden Strömungskanälen erläutert werden. In schematischen Ansichten zeigen:
- Fig. 1: eine Dachisolierung mit einer auf dieser aufliegenden Unterspannbahn in einer ausschnittsweisen Schnittansicht mit senkrecht zum Dachfirst Verlaufender Schnittlinie,
- Fig. 2: die Dachisolierung mit der aufliegenden Unterspannbahn in einer der Schnittlinie II-II in Fig. 1 entsprechenden Schnittansicht,
- Fig. 3: eine unterseitig mit einer wellenartigen oberflächenstruktur versehene Unterspannbahn in einer perspektivischen Ansicht mit Blick von schräg oben,
- Fig. 4: eine Unterspannbahn mit einer unterseitigen Oberflächenstruktur in Form von beabstandet und parallel zueinander verlaufenden Rippen in einer Ansicht wie in Fig. 3,
- Fig. 5: in einer Ansicht wie in den Fig. 3 und 4 eine Unterspannbahn mit von deren Unterseite vorstehenden noppenartigen Erhebungen,
- Fig. 6: in einer Ansicht wie in Fig. 2 eine Dachisolierung mit einer auf dieser aufliegenden Unterspannbahn, die auf der zur Dachisolierung hinweisenden Seite mit einer porenoffenen Struktur aus Drahtgeflecht versehen ist, und
- Fig. 7: die Unterspannbahn nach Fig. 6 in einer perspektivischen Ausschnittansicht wie in den Fig. 3 bis 5.

Die Fig. 1 und 2 zeigen eine zwischen nicht dargestellten Wärmedämmschicht 10, die aus minerlaischen oder synthetischen Fasern, aber auch aus Schaumstoff, Styropor oder ähnlichen geeigneten Dämmaterialien bestehen kann. Oberseitig der Wärmedämmschicht 10 befindet sich eine Unterspannbahn 12, die auf der zur Wärmedämmschicht hinweisenden Seite eine wellblechartige Profilierung aus beabstandet und parallel zueinander verlaufenden Rippen 13 und sich jeweils zwischen den Rippen erstreckenden Kanälen 14 besitzt. Die Unterspannbahn 12 liegt mit den vorstehenden Rippen 13 auf der Oberseite der Wärmedämmschicht 10 auf und ist so verlegt, daß die Rippen 13 und Kanäle 14 sich in der Fallinie des Daches erstrecken, also senkrecht zur Firstlinie verlaufen.

Die Unterspannbahn 12 ist für sich allein in Fig. 3 veranschaulicht. Es ist ersichtlich, daß bei auf der Wärmedämmschicht 10 verlegter Unterspannbahn 12 die sich zwischen benachbarten wellenförmigen Erhebungen erstreckenden Vertiefungen Strömungskanäle 14 bilden, die bei einem Dach durchgängig von dessen Traufkante bis zum First reichen. Diese Kanäle 14 bilden, unbeschadet vom Aufliegen der Rippen 13 der Unterspannbahn 12 auf der Wärmedämmschicht, innere Dachkanäle, die von Luft durchströmt werden und dadurch eine dauerhafte Trockenhaltung der Wärmedämmschicht 10 gewährleisten.

Die in Fig. 4 gezeigte Unterspannbahn 16 unterscheidet sich von der Unterspannbahn 12 gemäß Fig. 3 dadurch, daß anstelle einer wellenförmigen Struktur unterseitig von der Unterspannbahn rechteckförmig ausgebildete Rippen 17 vorstehen, die beabstandet und parallel zueinander unter Ausbildung von Strömungskanälen 18 zwischen jeweils benachbarten Rippen 17 verlaufen. Die Unterspannbahn 16 ist in gleicher Weise wie die Unterspann 12 nach Fig. 4 auf einer Wärmedämmschicht 10 eines Daches zu verlegen, wobei die Rippen 17 oberseitig auf der Wärmedämmschicht 10 aufliegen und sich die zwischen den Rippen ausgebildeten Kanäle 18 von der Traufe eines Daches bis zu dessen First erstrecken und wiederum eine wirksame Belüftung und damit eine Entfeuchtung der Wärmedämmschicht 10 gewährleisten.

Im Unterschied zu den Unterspannbahnen nach den Fig. 3 und 4 stehen bei der in Fig. 6 veranschaulichten Unterspannbahn 20 unterseitig jeweils beabstandet voneinander angeordnete noppenartige Erhebungen 21 vor. Beim Verlegen der Unterspannbahn 20 auf einer Wärmedämmschicht 10 stehen diese noppenartigen Erhebungen 21 oberseitig auf der Dämmschicht 10 auf und zwischen letzterer und der Unterspannbahn 20 bildet sich eine Vielzahl von Strömungswegen 22 aus, die gleichfalls eine wirksame Belüftung und damit Entfeuchtung der Wärmedämmschicht 10 gewährleisten.

Bei der in Fig. 5 gezeigten Unterspannbahn 20 ist, im Unterschied zu den Unterspannbahnen 12, 16 nach den Fig. 3 und 4, eine freie Luftströmung nicht nur senkrecht zum Dachfirst möglich, sondern auch quer dazu. Während bei der Verlegung der in den Fig. 3 und 4 gezeigten Unterspannbahnen 12, 16 darauf zu achten ist, daß die sich zwischen den unterseitig vorstehenden Rippen 13, 17 erstreckenden Kanäle 14, 18 zumindest im wesentlichen senkrecht zum Dachfirst verlaufen, ist bei der Ausführungsform gemäß Fig. 5 eine beliebige Verlegung zulässig.

Die in dem Ausführungsbeispiel gemäß Fig. 6 verwendete Unterspannbahn 30 besteht aus einer Folienbahn 31 und einer auf der zur Wärmedämmschicht 33 hinweisenden Seite der Folienbahn 31 aufgebrachten Struktur 32 aus einem Drahtgeflecht. Diese Drahtgeflechtstruktur 32 ist porenoffen, fest mit der Folienbahn 31 verbunden und auf der zur Wärmedämmschicht 33 hinweisenden Seite mit einer Kaschierung 34 aus einer perforierten Kunststoffolie oder einem sehr luftdurchlässigen Vlies ausgerüstet. Eine derartige Kaschierung verhindert beim Verlegen der Unterspannbahn unmittelbar auf der Wärmedämmschicht 30 das Verhaken der Drehtgeflechtstruktur 32 mit mineralischen oder synthetischen Fasern der Dämmaterialien. Durch die Kaschierung 34 kann anfallender Wasserdampf hindurchtreten und in dem daran anschließenden Kanal konvektiv abtransportiert werden.

Die porenoffene Drahtgeflechtstruktur stellt von Luft durchströmbare Hinterlüftungskanäle bereit und bildet den Kanal, durch den anfallender Wasserdampf konvektiv abführbar ist. Die Steifigkeit der Drahtgeflechtstruktur 32 ist dabei so gewählt, daß sie dem Druck des Dämmaterials so weit widerstehen kann, daß zwischen dem Dämmaterial 33 und der Folienbahn 31 der Unterspannbahn 30 Luftkanäle dauerhaft erhalten bleiben.

## Patentansprüche

1. Dachhinterlüftung mit einer Unterspannbahn, die auf einer als Wärmeisolierung dienenden Dämmschicht aufliegend zwischen dieser und einer äußeren Dachhaut, etwa einer Dachziegeleindeckung, unter Ausbildung eines sich zwischen der Dachhaut und der Unterspannbahn erstrekkenden äußeren Dachkanals angeordnet ist,
**dadurch gekennzeichnet,**
**daß** die Unterspannbahn (12, 16, 20) auf ihrer der Dachisolierung dienenden Dämmschicht (10) zugewandten Seite unter Aussparung von die ganze Unterspannbahn durchziehenden, sich zwischen Traufkante und Dachfirst erstreckenden Kanälen (14, 18, 22) mit Distanzmitteln (13, 17, 21) ausgerüstet ist, die einstückig mit der Unterspannbahn (12, 16, 20) ausgebildet sind.

2. Dachhinterlüftung nach Anspruch 1, **dadurch gekennzeichnet, daß** die Distanzmittel (13) eine Oberflächenstruktur nach der Art eines Wellblechs aufweisen, deren Erhebungen und Vertiefungen zwischen der Traufkante und dem Dachfirst verlaufende Kanäle (14) bilden.

3. Dachhinterlüftung nach Anspruch 1, **dadurch gekennzeichnet, daß** die Distanzmittel aus zueinander beabstandeten Rippen (13, 17) bestehen, die in jeweils gleicher Höhe unterseitig von der Unterspannbahn (16) vorstehen und sich unter Ausbildung von Kanälen (14, 18) zwischen der Traufkante und dem Dachfirst erstrecken.

4. Dachhinterlüftung nach Anspruch 2 oder 3, **dadurch gekennzeichnet, daß** die von den Distanzmitteln (13, 17) gebildeten Kanäle (14, 18) rechtwinklig zur Firstlinie verlaufen.

5. Dachhinterlüftung nach Anspruch 2 oder 3, **dadurch gekennzeichnet, daß** die von den Distanzmitteln (13, 17) gebildeten Kanäle (14, 18) unter von 90° verschiedenen Winkeln schräg zur Firstlinie verlaufen.

6. Dachhinterlüftung nach Anspruch 1, **dadurch gekennzeichnet, daß** die Distanzmittel aus zueinander beabstandeten noppenartigen Erhebungen (21) bestehen, die beabstandet voneinander in jeweils gleicher Höhe unterseitig von der Unterspannbahn (20) vorstehen.

7. Dachhinterlüftung nach einem der Ansprüche 1 bis 6, **dadurch gekennzeichnet, daß** die Distanzmittel (13, 17, 21) unmittelbar aus der Unterspannbahn herausgeformt sind.

8. Dachhinterlüftung nach einem der Ansprüche 1 bis 7, **dadurch gekennzeichnet, daß** die Unterspannbahn (12, 16, 20, 24, 30) mit der die Wärmeisolierung bildenden Dämmschicht (10, 25) verbunden ist.

9. Dachhinterlüftung mit einer Unterspannbahn, die auf einer als Wärmeisolierung dienenden Dämmschicht aufliegend zwischen dieser und einer äußeren Dachhaut, etwa einer Dachziegeleindeckung, unter Ausbildung eines sich zwischen der Dachhaut und der Unterspannbahn erstrekkenden äußeren Dachkanals angeordnet ist, **dadurch gekennzeichnet, daß** die Unterspannbahn (30) auf ihrer der Wärmeisolierung (33) zugewandten Seite mit einer porenoffenen, Hinterlüftungskanäle bildenden Struktur (32) aus Schaumstoff, Draht- oder Kunststoffgeflecht versehen ist.

10. Dachhinterlüftung nach Anspruch 9, **dadurch gekennzeichnet, daß** die porenoffene Struktur (32) im Falle ihrer Ausbildung als Draht- oder Kunststoffgeflecht auf ihrer der Wärmeisolierung (33) zugewandten Seite mit einer Kaschierung (34) aus einer perforierten Folie oder einem luftdurchlässigen Vlies versehen ist.

## Claims

1. Roof rear ventilation with a spanning undercourse, which is arranged on an insulating layer, which serves as thermal insulation, to lie between this and an outer roof cladding, for example a roof tile covering, with formation of an outer roof channel extending between the roof cladding and the spanning undercourse, **characterised in that** the spanning undercourse (12, 16, 20) is equipped on its side, which faces the insulating layer (10) serving as roof insulation, with spacers (13, 17, 21) while leaving channels (14, 18, 22) passing through the entire spanning undercourse and extending between the edge of the eaves and the roof ridge, the spacers being constructed integrally with the spanning undercourse (12, 16, 20).

2. Roof rear ventilation according to claim 1, **characterised in that** the spacers (13) have a surface structure in the manner of a corrugated sheet, the elevations and depressions of which form channels (14) extending between the edge of the eaves and the ridge of the roof.

3. Roof rear ventilation according to claim 1, **characterised in that** the spacers consist of mutually spaced-apart ribs (13, 17) which project in each instance at the same height at the underside from the spanning undercourse (16) and extend between the edge of the eaves and the ridge of the roof with formation of channels (14, 18).

4. Roof rear ventilation according to claim 2 or 3, **characterised in that** the channels (14, 18) formed by the spacers (13, 17) extend at right angles to the ridge line.

5. Roof rear ventilation according to claim 2 or 3, **characterised in that** the channels (14, 18) formed by the spacers (13, 17) extend at angles differing from 90° obliquely relative to the ridge line.

6. Roof rear ventilation according to claim 1, **characterised in that** the spacers consist of mutually spaced-apart nub-like elevations (21) which project, spaced from one another, in each instance at the same height from the underside of the spanning undercourse (20).

7. Roof rear ventilation according to one of claims 1 to 6, **characterised in that** the spacers (13, 17, 21) are formed directly from the spanning undercourse.

8. Roof rear ventilation according to one of claims 1 to 7, **characterised in that** the spanning undercourse (12, 16, 20, 24, 30) is connected with the insulating layer (10, 25) forming the thermal insulation.

9. Roof rear ventilation with a spanning undercourse, which is arranged on an insulating layer, which serves as thermal insulation, to lie between this and an outer roof cladding, for example a roof tile covering, with formation of an outer roof channel extending between the roof cladding and the spanning undercourse, **characterised in that** the spanning undercourse (30) is provided on its side, which faces the thermal insulation (33), with an open-pore structure (22), which forms rear ventilation channels, of foam material, wire mesh or synthetic material mesh.

10. Roof rear ventilation according to claim 9, **characterised in that** the open-pore structure (32) in the case of construction thereof as a wire mesh or synthetic material mesh is provided on its side facing the thermal insulation (33) with a covering (34) of a perforated foil or an air-permeable non-woven material.

## Revendications

1. Ventilation de toiture avec une bande de tension inférieure qui, reposant sur une couche d'amortissement servant d'isolation thermique, est disposée entre celle-ci et une couverture de toit extérieure, par exemple une couverture en tuiles, en réalisant un canal de toit extérieur s'étendant entre la couverture du toit et la bande de tension inférieure, **caractérisée en ce que** la bande de tension inférieure (12, 16, 20) est équipée, sur son côté orienté vers la couche d'amortissement (10) servant d'isolation du toit, en ménageant des canaux (14, 18, 22) traversant l'ensemble de la bande de tension inférieure, s'étendant entre l'arête de gouttière et le faîte, de moyens d'écartement (13, 17, 21) qui sont réalisés en une pièce avec la bande de tension inférieure (12, 16, 20).

2. Ventilation de toiture selon la revendication 1, **caractérisée en ce que** les moyens d'écartement (13) ont une structure de surface à la manière d'une tôle ondulée dont les surélévations et creux forment des canaux (14) s'étendant entre l'arête de gouttière et le faîte.

3. Ventilation de toiture selon la revendication 1, **caractérisée en ce que** les moyens d'écartement sont constitués de nervures (13, 17) espacées les unes des autres qui font saillie respectivement à la même hauteur au côté inférieur de la bande de tension inférieure (16) et qui, en formant des canaux (14, 18), s'étendent entre l'arête de gouttière et le faîte.

4. Ventilation de toiture selon la revendication 2 ou 3, **caractérisée en ce que** les canaux (14, 18) formés par les moyens d'écartement (13, 17) s'étendent à angle droit à la ligne de faîte.

5. Ventilation de toiture selon la revendication 2 ou 3, **caractérisée en ce que** les canaux (14, 18) formés par les moyens d'écartement (13, 17) s'étendent selon des angles différents de 90° en biais à la ligne de faîte.

6. Ventilation de toiture selon la revendication 1, **caractérisée en ce que** les moyens d'écartement sont constitués de surélévations (21) en forme de téton espacées les unes des autres qui font saillie, en étant espacées les unes des autres, respectivement à la même hauteur, au côté inférieur de la bande de tension inférieure (20).

7. Ventilation de toiture selon l'une des revendications 1 à 6, **caractérisée en ce que** les moyens d'écartement (13, 17, 21) sont formés directement depuis la bande de tension inférieure.

8. Ventilation de toiture selon l'une des revendications 1 à 7, **caractérisée en ce que** la bande de tension inférieure (12, 16, 20, 24, 30) est reliée à la couche d'amortissement (10, 25) formant l'isolation thermique.

9. Ventilation de toiture avec une bande de tension inférieure qui, reposant sur une couche d'amortissement servant d'isolation thermique, est disposée entre celle-ci et une couverture de toit extérieure, par exemple une couverture en tuiles, en formant un canal de toit extérieur s'étendant entre la couverture du toit et la bande de tension inférieure, **caractérisée en ce que** la bande de tension inférieure (30) est pourvue sur son côté orienté vers l'isolation thermique (33) d'une structure (32) à alvéoles ouverts, formant des canaux d'aération arrière, en mousse, en treillis en fil métallique ou en matériau synthétique.

10. Ventilation de toiture selon la revendication 9, **caractérisée en ce que** la structure (32) à alvéoles ouverts, dans le cas de sa réalisation comme treillis en fil métallique ou en matériau synthétique, est pourvue sur son côté orienté vers l'isolation thermique (33), d'un laminage (34) en une feuille perforée ou en une nappe perméable à l'air.
